# EUROPÄISCHE PATENTSCHRIFT

(11) **EP 0 230 966 B1**
(45) Veröffentlichungstag und Bekanntmachung des Hinweises auf die Patenterteilung: **23.08.1989**
(21) Anmeldenummer: 87100731.6
(22) Anmeldetag: 20.01.1987
(51) Int. Cl.: B43K 1/08

(54) **Schreibspitze**
Writing point
Pointe d'écriture

(30) Priorität: 21.01.1986 DE 3601676
(43) Veröffentlichungstag der Anmeldung: 05.08.1987
(73) Patentinhaber: Hutt, Rudi, D-7065 Winterbach bei Stuttgart (DE)
(72) Erfinder: Hutt, Rudi, D-7065 Winterbach bei Stuttgart (DE)
(74) Vertreter: Rost, Jürgen, Dipl.-Ing.

(56) Entgegenhaltungen:
- DE-C- 820 254
- FR-A- 1 032 475
- FR-A- 1 085 280
- US-A- 3 904 297
- US-A- 4 457 644

## Beschreibung

Die Erfindung betrifft eine Schreibspitze mit Kugel für Flüssigtinte, mit einem Rohr geringen Durchmessers, in welchem eine der Kugelanlage dienende Einbuchtung vorgesehen ist, wobei die Kugel zwischen der eine Kugelauflagefläche bildenden umlaufenden Einbuchtung und einem einwärts gebogenen Rand am freien Ende des Rohres gehalten ist, und wobei in dem Rohr, welches mit Ausnahme der umlaufenden, im Schnitt zylindrischen Einbuchtung durchgehend gleichen Durchmesser aufweist, ein dessen Innenraum im wesentlichen ausfüllender Tintenleiter und Tintenkanäle vorgesehen sind, welche im vorderen Bereich des Rohres in dessen Innenwand zueinander parallel und im Abstand voneinander verlaufen.

In der Europäischen Patentanmeldung 0 066 541 ist ein Verfahren zur Herstellung einer mit flüssiger Tinte gespeisten Kugelschreiberspitze beschrieben, bei welchem als Ausgangsmaterial von einem Röhrchen mit einem Innendurchmesser von 1 mm ausgegangen wird. Dieses Röhrchen wird zur Herstellung der Schreibspitze und zur Aufnahme der Kugel verschiedenen Verformungsstufen unterworfen, wobei insbesondere der Innendurchmesser des Röhrchens im Bereich der Spitze in mehreren Stufen reduziert wird. Dabei ist das freie Ende des Röhrchens elastisch verformt, damit die Kugel von vorn eingedrückt werden kann und die Spitze die Kugel federnd umgibt. Ein Tintenleiter erstreckt sich im Innern des vorderen Abschnitts der Schreibspitze und weist einen axialen Abstand von der Kugel auf. Durch Rotation der Kugel wird aus dem Tintenhalter die Schreibflüssigkeit in einen Raum gesaugt und dann zum Umfang der Kugel geführt. Zur Herstellung dieser bekannten Schreibspitze sind eine Reihe von Arbeits- und Verformungsstufen erforderlich, welche die Schreibspitze insgesamt technisch aufwendig machen, und ein weiterer Nachteil ist darin zu sehen, daß der im Bereich der Kugelauflage in Form von beabstandeten konischen Einbuchtungen vorhandene Raum nicht gleichmäßig mit Schreibflüssigkeit gefüllt ist.

In der US-A-4 457 644 ist eine Schreibspitze mit einer Kugel beschrieben, die in einem Rohr, welches vorne umgebördelt ist, mit Hilfe kerbenförmiger Einbuchtungen gehalten ist, welche voneinander beabstandet sind. Dabei ist die Konstruktion so getroffen, daß entweder das Rohr unterschiedliche Dicke aufweist und verschiedenen Bearbeitungsstufen unterworfen ist, um einen Tintenhalter aufzunehmen, oder in das Rohr ist ein weiteres Bauteil, in welchem Tintenkanäle eingearbeitet sind und welches sich bis zum Tintenvorrat erstreckt, eingebracht. Dabei muß das Rohr, wenn es als gleichzeitige Halterung für die Kugel und zur Aufnahme des Tintenleiters dient, unterschiedliche Umfangskonturen aufweisen.

Bei einer Kugelschreibspitze nach der DE-C-820 254 ist die Konstruktion so getroffen, daß eine Kugelfassung aus einem Rohrstück auf ein weiteres Tintenzuflußrohr aufgesteckt ist, das seinerseits in dem vorderen Ende eines Kugelschreibers gehalten ist. Dabei ist die Kugelfassung aus einem korrosionsbeständigen Material erstellt, wobei das schwachwandige Rohr an der Stelle des Kugelsitzes in seinem ganzen Umfang nach innen eingezogen ist und somit die Kugel über mehr als die Hälfte ihrer Oberfläche vollkommen umschließt, damit die Kugel schon bei niedriger Drehzahl nicht mehr rattern oder holpern kann, so daß ein schlechtes Schriftbild ausgeschaltet ist.

Nach der US-A-3 904 297 ist eine Schreibspitze so ausgebildet, daß in ein die Kugel haltendes Rohr ein Stab eingeschoben ist, welcher für die Kugel ein Gegenlager bildet. Damit Schreibflüssigkeit zu der Kugel gelangen kann, ist zwischen dem Stab und dem Rohr ein Raum freigelassen. In der Innenwand des Spitzenabschnittes dieses Rohres erstrecken sich eingearbeitete Tintenauslässe, welche mit den Tintenkanälen und der Außenseite der Fassung in Verbindung stehen, so daß der Kugel Schreibflüssigkeit zugeführt werden kann. Diese Tintenzuführung erfolgt allerdings unter Zuhilfenahme technisch aufwendiger Mittel und nicht besonders dosiert, so daß die Gefahr besteht, daß mit dieser bekannten Schreibspitze Striche unterschiedlicher Strichstärke erzeugt werden.

In der FR-A-1 032 475 ist ein Schreibgerät für pastenförmige Schreibmedien beschrieben, bei welchem das Rohr mit Ausnahme der umlaufenden, im Schnitt zylindrischen Einbuchtung durchgehend gleichen Durchmesser aufweist. Der wesentliche Mangel dieser bekannten Anordnung ist darin zu sehen, daß die Tintenkanäle erst mit dem Stauchvorgang in das Rohr eingearbeitet werden können und somit die Schreibspitze technisch sehr aufwendig hergestellt werden muß.

Die der Erfindung zugrundeliegende Aufgabe besteht demzufolge darin, eine Schreibspitze für Flüssigtinte der eingangs umrissenen Art anzugeben, die im Betrieb sicher und wirksam ist, ohne bei ihrer Herstellung technisch aufwendige Mittel einsetzen zu müssen.

Diese Aufgabe wird erfindungsgemäß dadurch gelöst, daß die Tintenkanäle sich mindestens über den Bereich der Einbuchtung, deren Kontur aufweisend, erstrecken und so lang ausgebildet sind, daß sie auch teilweise den Tintenleiter umgeben.

Zweckmäßige Weitergestaltungen ergeben sich aus den Unteransprüchen.

Der wesentliche Vorteil des erfindungsgemäßen Vorschlages besteht darin, daß ein dünnwandiges Rohr mit einem Durchmesser verwendet werden kann, welcher im wesentlichen dem Kugeldurchmesser entspricht, wobei insbesondere durch die Ausbildung der axial verlaufenden Tintenkanäle, welche den weiter hinten im Rohr sitzenden Tintenleiter teilweise überlappen, ein sehr guter Tintenkontakt zwischen Tintenleiter und Kugel gewährleistet ist, so daß mit einem derartigen Schreibgerät Linien gleichmäßiger Strichstärke erzeugt werden können. Darüber hinaus ist die erfindungsgemäße Schreibspitze einfach herstellbar und somit kostengünstig.

Weitere Vorteile ergeben sich aus der nachfolgenden Erläuterung der Erfindung an einem Ausführungsbeispiel anhand der beigefügten Zeichnung.

In der Zeichnung zeigen:
Fig. 1 eine Schnittansicht eines Rohres, in dessen Innenwand axial verlaufende und um den Umfang verteilte Tintenkanäle eingearbeitet sind,
Fig. den Rohrabschnitt nach Fig. 1 nach dem Einrollen,
Fig. eine Schnittansicht der vollständigen Schreibspitze.

Wie in Fig. 1 gezeigt ist, wird zur Herstellung der Schreibspitze ein dünnwandiges Rohr 5 mit einem Innendurchmesser von etwa 0,51 mm eingesetzt. In dem vorderen Bereich, welcher später als Kugelaufnahme dient, sind in der Innenwand des Rohres 5 umfangsmäßig beabstandete, sich axial erstreckende Nuten bzw. Kanäle 3 ausgebildet, die insbesondere so hergestellt werden, daß das Rohr 5 in einer Spannzange fixiert und zentriert wird, danach mit einem Stempel in der Form einer Profilnadel mit scharfen Kanten diese Kanäle eingeräumt werden. Mit einem weiteren Stempel wird das aus den Kanälen 3 geräumte Material fortgedrückt und gleichzeitig der Innenumfang des Rohres 5 im Bereich dieser Kanäle 3 entgratet. Im vorderen Bereich des freien Endes des Rohres ist ein Außenkonus 7 vorgesehen.

Wesentlich ist die axiale Länge der Kanäle 3, die sich vom freien Ende des Rohres über eine solche Länge erstrecken, daß später, wenn von der anderen Rohrseite ein Tintenleiter 4 eingesetzt wird, dieser über einen wesentlichen Abschnitt von den Kanälen umgeben ist (Fig. 3).

In Fig. 2 ist eine umlaufende, ringförmige Einbuchtung 9 mit Hilfe eines Werkzeuges 10 eingerollt. Durch diese kontinuierliche Einbuchtung wird eine Kugelauflage 6 geschaffen. Wie deutlich in Fig. 2 gezeigt ist, folgen die Kanäle 3 im Bereich der Einbuchtung der Innenwand des Rohres.

Zum exakten zentrierten Einbringen der ringförmigen Verjüngung des Rohres im Bereich der Einbuchtung 9 wird in das freie Rohrende ein Stempel 12 eines Werkzeuges 11 eingesetzt, so daß gewährleistet ist, daß die Einbuchtung im Rohr dort eingebracht wird, wo dies erwünscht ist.

Fig. 3 zeigt schließlich eine fertig montierte Schreibspitze. Dort ist in den vorderen Abschnitt 2, welcher als Kugelaufnahme dient, eine Kugel 1 eingesetzt, welche an dem Bereich 6 der Einbuchtung 9 anliegt. Das freie Ende des Rohres ist einwärts gebördelt, so daß in diesem Bereich der Rohrdurchmesser geringer als derjenige der Kugel ist. Auf diese Weise wird die Kugel 1 sicher im Rohr gehalten, ohne für das Einbördeln komplizierte Werkzeuge verwenden zu müssen. In das abgewandte Ende des Rohres 5 ist ein im wesentlichen zylindrischer Tintenleiter 4 aus saugfähigem Material so weit eingeschoben, daß sein der Kugel 1 zugewandter vorderer Abschnitt von den Kanälen 3 umgeben ist. Durch diese Überlappung von Tintenleiter 4 und Kanälen 3 ist gewährleistet, daß ein gleichmäßiger kontinuierlicher Tintenfluß von dem Tintenleiter 4 zu der Kugel 1 gewährleistet ist, so daß mit der Schreibspitze Linien konstanter Strichstärke erzeugt werden können.

## Revendications

1. Schreibspitze mit Kugel für Flüssigtinte, mit einem Rohr geringen Durchmessers, in welchem eine der Kugelanlage dienende Einbuchtung vorgesehen ist, wobei die Kugel zwischen der eine Kugelauflagefläche bildenden umlaufenden Einbuchtung und einem einwärts gebogenen Rand am freien Ende des Rohres gehalten ist, und wobei in dem Rohr, welches mit Ausnahme der umlaufenden, im Schnitt zylindrischen Einbuchtung durchgehend gleichen Durchmesser aufweist, ein dessen Innenraum im wesentlichen ausfüllender Tintenleiter und Tintenkanäle vorgesehen sind, welche im vorderen Bereich des Rohres in dessen Innenwand zueinander parallel und im Abstand voneinander verlaufen, dadurch gekennzeichnet, daß die Tintenkanäle (3) sich mindestens über den Bereich der Einbuchtung (9), deren Kontur aufweisend, erstrecken und so lang ausgebildet sind, daß sie auch teilweise den Tintenleiter (4) umgeben.

2. Schreibspitze nach Anspruch 1, dadurch gekennzeichnet, daß zwischen der Kugel (1) und ihrer Einfassung ein geringer Spielraum vorhanden ist.

3. Schreibspitze nach einem der Ansprüche 1 bis 2, dadurch gekennzeichnet, daß am freien Ende des Rohres (A) ein Außenkonus (7) vorgesehen ist.

4. Schreibspitze nach einem der Ansprüche 1 bis 3, dadurch gekennzeichnet, daß der Innendurchmesser des Rohres in etwa dem Durchmesser der Kugel (1) entspricht und daß die Einbuchtung (9) in einem solchen Abstand von dem freien Ende des Rohres (A) vorgesehen ist, daß ein entsprechendes Kugelvorstehmaß erreicht ist.

## Claims

1. Nib having a ball for liquid ink, including a tube of small diameter, in which there is provided a recess which serves to accommodate the ball, wherein the ball is retained between the circumferential recess, which forms a ball supporting surface, and an inwardly curved edge at the free end of the tube, and wherein, in the tube which has an identical diameter throughout its length apart from the circumferential recess of cylindrical cross-section, there are provided an ink conductor, which substantially fills the tube interior, and ink channels, which extend parallel to one another in the front region of the tube in the inner wall thereof and are spaced from one another, characterised in that the ink channels (3) extend at least over the region of the recess (9), having the configuration thereof, and are of such a length that they also partially surround the ink conductor (4).

2. Nib according to claim 1, characterised in that there is a slight clearance between the ball (1) and its mounting.

3. Nib according to any one of claims 1 to 2, characterised in that an external taper (7) is provided at the free end of the tube (A).

4. Nib according to any one of claims 1 to 3, characterised in that the internal diameter of the tube corresponds substantially to the diameter of the ball (1), and in that the recess (9) is provided at such a distance from the free end of the tube (A) that the ball protrudes by an appropriate dimension.

## Revendications

1. Pointe d'écriture avec bille pour encre liquide, comprenant un tube de faible diamètre dans lequel est prévue une anfractuosité servant de surface d'appui de bille, la bille étant maintenue entre l'anfractuosité circulaire formant une surface d'appui de bille et un bord cintré vers l'intérieur à l'extrémité libre du tube, et à l'intérieur du tube, qui présente partout le même diamètre à l'exception de l'anfractuosité circulaire de section cylindrique,
un conducteur d'encre remplissant sensiblement l'espace intérieur dudit tube et des canaux d'encre qui, dans la région antérieure du tube, dans la paroi intérieure de celui-ci, s'étendent parallèlement et à distance les uns des autres, étant prévus caractérisé par le fait que les canaux d'encre (3) s'étendent au moins sur la région de l'anfractuosité (9) dont ils épousent les contours et qu'ils sont suffisamment longs pour également entourer en partie le conducteur d'encre (4).

2. Pointe d'écriture selon la revendication 1, caractérisée par le fait qu'il subsiste un faible jeu entre la bille (1) et sa monture.

3. Pointe d'écriture selon l'une des revendications 1 à 2, caractérisée par le fait qu'un cône extérieur (7) est prévu à l'extrémité libre du tube (A).

4. Pointe d'écriture selon l'une des revendications 1 à 3, caractérisée par le fait que le diamètre intérieur du tube correspond approximativement au diamètre de la bille (1) et que l'anfractuosité (9) est prévue à une distance de l'extrémité libre du tube (A) qui est choisie de façon à obtenir une saillie convenable de la bille.
